# EUROPÄISCHE PATENTSCHRIFT

(11) **EP 2 619 392 B1**
(45) Veröffentlichungstag und Bekanntmachung des Hinweises auf die Patenterteilung: **10.02.2016**
(21) Anmeldenummer: 11758228.8
(22) Anmeldetag: 22.09.2011
(51) Int. Cl.: E05F 1/16, E05F 5/00, E05D 15/06, E05F 5/02

(54) **FÜHRUNGSBESCHLAG**
GUIDE FITTING
FERRURE DE GLISSIÈRE

(30) Priorität: 24.09.2010 DE 102010037773
(43) Veröffentlichungstag der Anmeldung: 31.07.2013
(73) Patentinhaber: Hettich-Heinze GmbH & Co. KG, 32139 Spenge (DE)
(72) Erfinder: MONTECCHIO, Andreas, 32105 Bad Salzuflen (DE)
(74) Vertreter: Kleine, Hubertus
(86) Internationale Anmeldenummer: PCT/EP2011/066475
(87) Internationale Veröffentlichungsnummer: WO 2012/038494

(56) Entgegenhaltungen:
- GB-A- 2 321 922
- US-A- 3 168 355

## Beschreibung

Die vorliegende Erfindung betrifft einen Führungsbeschlag eines Schiebetürmöbels mit mindestens einer entlang eines Führungsprofils in einer Laufschiene führbaren Schiebetür gemäß dem Oberbegriff des Anspruchs.1 sowie einen Führungsbeschlag eines Schiebetürmöbels gemäß dem Oberbegriff des Anspruchs 2.

Gattungsgemäße Führungsbeschläge für Schiebetüren von Schiebetürmöbeln dienen dazu, die Schiebetür in einem Führungsprofil zu führen, wobei der Führungsbeschlag einen Führungsriegel aufweist, der von unten in das Führungsprofil, das beispielsweise in ein Deckenteil des Schiebetürmöbels eingelassen ist, ragt. Um den Komfort eines solchen Schiebetürmöbels zu erhöhen, sind auch Führungsbeschläge bekannt, die neben dem Führungsriegel auch eine Dämpfungseinheit und/oder eine Selbsteinzugseinheit aufweisen, welche über einen an dem Führungsbeschlag angeordneten Mitnehmer aktiviert werden, wobei zur Betätigung des Mitnehmers in dem Führungsprofil ein Aktivator an einer vorbestimmten Position fixiert ist, der beim Verschieben der Schiebetür in den Mitnehmer eingreift und so je nach Position die Bewegung der Schiebetür beim Schließen der Schiebetür abdämpft oder beim Öffnen der Schiebetür die Öffnungsbewegung der Schiebetür unterstützt.

Aus der GB 2 321 922 A ist ein Führungsbeschlag bekannt, bei dem eine Schiebetür in einem Führungsprofil geführt ist, wobei der Führungsbeschlag ein an der Schiebetür angeordnetes Beschlaggehäuse aufweist, an dem ein in dem Führungsprofil führbarer Führungsriegel angeordnet ist, der reversibel von einer Montageposition, bei der die Schiebetür hinderungsfrei unter das Führungsprofil schwenkbar ist, in eine Betriebsposition bewegbar und in dieser Position verrastbar ist. In der Betriebsposition ragt der Führungsriegel dabei in das Führungsprofil hinein.

Nachteilig an diesen Führungsbeschlägen ist, dass die Montage des Schiebetürmöbels und insbesondere des Führungsbeschlages mit solchen Komfortfunktionsteilen sehr aufwändig ist und damit einen hohen Zeitaufwand und damit auch Kostenaufwand zur Folge hat.

Aufgabe der vorliegenden Erfindung ist es, einen Führungsbeschlag eines Schiebetürmöbels bereit zu stellen, der einen Führungsriegel aufweist und der eine einfache und zielsichere Montage bzw. Demontage des Schiebetürmöbels und insbesondere einer mit einer Dämpfungseinheit und /oder Selbsteinzugseinheit gekoppelten Schiebetür ermöglicht.

Diese Aufgabe wird durch einen Führungsbeschlag eines Schiebetürmöbels mit den Merkmalen des Anspruchs 1 sowie durch einen Führungsbeschlag eines Schiebetürmöbels mit den Merkmalen des Anspruchs 2 gelöst.

Erfindungsgemäß sind mindestens der Führungsriegel und der Mitnehmer des Führungsbeschlages so ausgeführt, dass sie reversibel von einer Montageposition, bei der die Schiebetür hinderungsfrei unter das Führungsprofil schwenkbar ist, in eine Betriebsposition bewegbar sind, bei der der Führungsriegel und der Mitnehmer in das Führungsprofil hinein ragen. In dieser Funktionsstellung sind der Führungsriegel und der Mitnehmer des Führungsbeschlages verrastbar. Die Dämpfungseinheit und/oder die Selbsteinzugseinheit, der Mitnehmer und der Führungsriegel sind dabei als Baueinheit ausgebildet, wobei die Baueinheit ein Gehäuse aufweist, an dem der Führungsriegel angeformt ist und die Dämpfungseinheit und/oder die Selbsteinzugseinheit und, der Mitnehmer montiert sind.

Eine derartige Bauweise des Führungsbeschlages hat den großen Vorteil, dass bei der Montage des Schiebetürmöbels die Schiebetür zunächst mit einer Unterkante in eine Laufschiene eingesetzt werden kann und anschließend durch einfaches Einschwenken der Schiebetür der Führungsbeschlag und das Führungsprofil so untergebracht werden können, dass zumindest der Führungsriegel und der Mitnehmer von der Montageposition in die Betriebsposition überführt werden können, bei der der Mitnehmer und der Führungsriegel in das Führungsprofil hineinragen.

Dabei kann der Führungsbeschlag, wie in Anspruch 1 ausgeführt, in die Schiebetür eingelassen sein, während das Führungsprofil beispielsweise in ein Deckenteil des Schiebetürmöbels eingelassen ist. Beim Führungsbeschlag gemäß Anspruch 2 ist der Führungsbeschlag an eine Wand des Schiebetürmöbels angeordnet, während das Führungsprofil in einer Stirnkante der Schiebetür eingelassen ist. Beide Varianten sind möglich. Wichtig ist die erleichterte Montage des Schiebetürmöbels durch den erfindungemäßen Führungsbeschlag.

Durch die Ausbildung der Dämpfungseinheit und/oder der Selbsteinzugseinheit, des Mitnehmers, und des Führungsriegels als Baueinheit sind diese in dem Beschlaggehäuse in einfacher Weise von der Montageposition in die Betriebsposition überführbar.

Das Gehäuse der Baueinheit ist insbesondere schwenkbar an dem Beschlaggehäuse angeordnet.

Die Ausgestaltung der Dämpfungseinheit und/oder der Selbsteinzugseinheit, des Mitnehmers und des Führungsriegels als Baueinheit ermöglicht eine einfache Vormontage des Führungsbeschlages außerhalb des Schiebetürmöbels, so dass bei der Montage des Führungsbeschlages an dem Schiebetürmöbel nach dem Einschwenken der Schiebetür in ihre Betriebsposition lediglich die Baueinheit an bzw. in dem Beschlaggehäuse von ihrer Montageposition in die Betriebsposition überführt werden muss.

Gemäß einer weiteren bevorzugten Ausgestaltung ist das Gehäuse der Baueinheit des Führungsbeschlages an das Beschlaggehäuse anklappbar. Dies erlaubt eine besonders einfache Montage des Schiebetürmöbels, da die Schiebetür beim Einschwenken in ihre Betriebsposition das Gehäuse der Baueinheit gleichzeitig in das Beschlaggehäuse einklappt und dadurch in ihre Betriebsposition überführt wird.

Gemäß einer weiteren Ausgestaltung der Erfindung ist der Führungsbeschlag so ausgebildet, dass das Gehäuse der Baueinheit aus dem Beschlaggehäuse herausfahrbar ist. Dies erfolgt bevorzugt über eine Rändelschraube, die aus einer Aussparung des Beschlaggehäuses hervorsteht, wobei nach dem Einschwenken der Schiebetür in ihre Betriebsposition durch Drehen der Rändelschraube die Baueinheit aus ihrer Montageposition, bei der die Baueinheit in dem Beschlaggehäuse versenkt ist, in die Betriebsposition, bei der sie aus dem Beschlaggehäuse heraussteht, herausgefahren werden kann.

Die Erfindung wird nachfolgend anhand mehrerer Ausführungsbeispiele mit Bezug auf die beigefügten Zeichnungen näher erläutert. Es zeigen:
- Figuren 1 u. 2: perspektivische Ansichten eines Schiebetürmöbels mit geschlossenen bzw. teilweise geöffneten Schiebetür(en),
- Figur 3: eine Ausführungsvariante eines in eine Schiebetür eingelassenen erfindungsgemäßen Führungsbeschlages in einer Schließstellung der Schiebetür,
- Figur 4: der Führungsbeschlag aus Figur 3 bei offener Schiebetür,
- Figuren 5-9: mehrere Ansichten eines Schiebetürenschrankes während der Montage der Schiebetür,
- Figur 10: eine Vordersicht auf eine erste Ausführungsvariante eines erfindungsgemäßen Führungsbeschlages in der Montageposition der Baueinheit,
- Figur 11: eine Vergrößerungsansicht eines Details der Figur 10,
- Figur 12: eine Ansicht von vorn auf den Führungsbeschlag aus Figur 10 mit der in der Betriebsposition befindlichen Baueinheit,
- Figur 13: eine Vergrößerungsansicht eines Details aus Figur 12,
- Figuren 14 u. 15: Seitenschnittansichten des Führungsbeschlages aus Figur 10 bzw. 12 mit in der Montageposition bzw. in der Betriebsposition befindlichen Baueinheiten,
- Figur 16: eine perspektivische Ansicht auf den in einer Schiebetür eingelassenen Führungsbeschlag mit einer Baueinheit in Montageposition,
- Figur 17: eine Vergrößerungsansicht eines Details der Figur 16,
- Figur 18: der im Führungsbeschlag aus Figur 16 mit in der Betriebsposition befindlichen Baueinheit,
- Figur 19: eine Vergrößerungsansicht eines Details aus Figur 18,
- Figuren 20-22: schematische Ansichten eines in einer Schiebetür eingelassenen Führungsbeschlages mit Baueinheit in der Betriebsposition bei unterschiedlichen Positionen der Schiebetür zur Darstellung der Wechselwirkung des in der Führungsschiene angeordneten Aktivators mit dem Mitnehmer des Führungsbeschlages,
- Figuren 23-25: schematische Ansichten des Führungsbeschlages aus den Figuren 20 bis 22 mit teilweise freigeschnittener Gehäusewandung zur Darstellung des Einschwenkens der Baueinheit von der Montageposition in die Betriebsposition,
- Figur 26: eine weitere Darstellung des Führungsbeschlages in Eingriff mit dem Aktivator des Führungsprofils,
- Figuren 27-31: unterschiedliche Darstellungen eines Schiebetürmöbels mit einer in einer Schiebetür eingelassenen weiteren Ausführungsvariante eines erfindungsgemäßen Führungsbeschlages, und
- Figuren 32-35: mehrere Ansichten einer weiteren Ausführungsvariante eines erfindungsgemäßen Führungsbeschlages.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Führungsbeschlages und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 ist mit dem Bezugszeichen 1 insgesamt ein Schiebetürmöbel bezeichnet, das einen Korpus mit Seitenwänden, eine als Decke dienende obere Wand 4 und einen Boden 5 aufweist. In dem Boden 5 sind Laufschienen 6 und in der als Decke dienenden Wand 4 Führungsprofile 7 eingelassen, die mit an den Schiebetüren 2, 3 befestigten Führungsbeschlägen 100, 200, 300 eine Schiebebewegung x der Schiebetüren 2, 3 ermöglichen.

Um die Schiebetüren 2, 3 in einem solchen Schiebetürmöbel 1 zu montieren, wird die Schiebetür 2 zunächst in die am Boden 5 befindliche Laufschiene 6 eingesetzt und anschließend quer zur Verschieberichtung x unter das Führungsprofil 7 eingeschwenkt, so dass eine in dem Führungsbeschlag 100, 200, 300 untergebrachte Baueinheit mit dem Führungsprofil 7 in Eingriff gebracht werden kann und so die Schiebetür 2, 3 entlang des Führungsprofils 7 führbar ist.

Wie in den Figuren 5 bis 9 gezeigt ist, ist eine Ausführungsvariante des erfindungsgemäßen Führungsbeschlages 100 bereits vor dem Einsetzen der Schiebetür 2 in das Schiebetürmöbel 1 an der Schiebetür 2 montiert bzw. in eine dafür vorgesehene Nut in der Schiebetür 2 eingelassen. Der Führungsbeschlag 100 weist, wie besonders gut in den Figuren 3, 4 und 23 bis 25 zu erkennen ist, ein an der Schiebetür 2 angeordnetes Beschlaggehäuse 101 auf, das vorzugsweise in die Schiebetür 2 eingelassen ist, in dem eine Baueinheit, bestehend aus einem Führungsriegel 51, einer Dämpfungseinheit 54, einem Mitnehmer 52 und einer Selbsteinzugseinheit mit einem Federelement 55, die an einem Gehäuse 112 der Baueinheit montiert sind, welches über einen Schwenkzapfen 106 an dem Beschlaggehäuse 101 angeordnet ist. Dadurch kann die gesamte Baueinheit in einer Montageposition, bei der der Führungsriegel 51 und der Mitnehmer 52 zumindest weitgehend im Inneren des Beschlaggehäuses 101 versenkt sind, in einfacher Weise aus dem Beschlaggehäuse 101 durch eine Öffnung 108 in der Stirnseite 107 des Beschlaggehäuses 101 heraus in seine Betriebsposition verschwenkt werden.

In dieser Betriebsposition taucht der Führungsriegel 51 in das Führungsprofil 7 ein und ermöglicht so eine Führung der Schiebetür 2 entlang des Führungsprofils 7. Der Mitnehmer 52 ragt soweit in das Führungsprofil 7 hinein, dass ein in dem Führungsprofil 7 an einer vorbestimmten Position positionierter Aktivator 8, gezeigt in den Figuren 20 bis 22, mit dem Mitnehmer 52 in Kontakt treten kann, um eine Unterstützung einer Schließbewegung der Schiebetür 2 einerseits durch die Federkraft eines Federelements 55 einer Selbsteinzugseinheit zu unterstützen und gleichzeitig ein zu hartes Anschlagen der Schiebetür 2 beim Erreichen der Schließstellung durch eine mit dem Mitnehmer 52 gekoppelte Dämpfungseinheit 54 abzudämpfen. Der Mitnehmer 52 ist dabei in einer L-förmigen Kulisse 56 mit einem an einer Seite abknickenden Ende 57 geführt, in das der Mitnehmer 52 beim Erreichen einer vorbestimmten Position der Schiebetür 2 teilweise eintaucht, um den Aktivator 8 und damit die Schiebetür 2 für den weiteren Schiebeweg freizugeben. Die Funktionsweise eines solchen Mitnehmers ist aus dem Stand der Technik bekannt. Das gleiche gilt für die Dämpfungseinheit 54 und deren Kopplung mit dem Mitnehmer 52, so dass auf die Kopplung und Funktionsweise des Mitnehmers 52 mit der Dämpfungseinheit 54 und der Selbsteinzugseinheit hier nicht näher eingegangen zu werden braucht.

Zur Lagepositionierung der Baueinheit in dem Beschlaggehäuse 101 sind an dem Gehäuse 112 der Baueinheit Rastelemente 110, 111 angeformt, die in entsprechende Aussparungen 104, 105 des Beschlaggehäuses 101 einrastbar sind. Die Rastelemente 110, 111 sind dabei gegenüber dem Schwenkzapfen 106 an unterschiedlichen Winkelpositionen des Gehäuses 112 der Baueinheit angeformt. Entsprechend sind an dem Beschlaggehäuse 101 die Aussparungen 104, 105 in entsprechenden Winkelpositionen relativ zum Schwenkzapfen 106 angeordnet, so dass zur Arretierung der Baueinheit in der Montageposition die Rastelemente 110 in den von der Öffnung 108 auf der Stirnseite 107 des Beschlaggehäuses 101 entfernten Aussparungen 104 einrasten und das Rastelement 111 in der Aussparung 105 einrastet und so eine Verschwenkung der Baueinheit verhindert wird. Eine Detaildarstellung dieser Position der Baueinheit ist in den Figuren 10 und 11 gezeigt.

Um die Baueinheit anschließend von der Montageposition in die Betriebsposition zu überführen, werden die Rastelemente 110 aus der oder den Aussparungen 104 nach innen in das Beschlaggehäuse 101 eingedrückt. In dieser Stellung kann die Baueinheit dann aus der Öffnung 108 nach oben in ihre Betriebsposition verschwenkt werden, wobei die Rastelemente 110 selbsttätig in die Aussparung 105 aus dem Inneren des Beschlaggehäuses 101 herausgedrückt werden. Die so erreichte Betriebsposition, bei der der Mitnehmer 52 und der Führungsriegel 51 aus der Öffnung 108 des Beschlaggehäuses 101 nach oben heraussteht, ist in den Figuren 12 und 13 gezeigt.

Zur Fixierung des Beschlaggehäuses 101 an der Schiebetür 2 sind mehrere Bohrungen 102 vorgesehen, die beispielsweise eine Verschraubung des Beschlaggehäuses 101 mit der Schiebetür 2 durch Eindrehen von Schrauben 103 ermöglichten.

Wie in den Figuren 11 und 13 gut zu erkennen ist, ist das Rastelement 111 so geformt, dass die an den jeweiligen Außenkanten der Aussparung 105 anliegenden Kanten in Richtung des Schwenkzapfens 106 auseinander laufen, um ein vollständiges Anliegen dieser Außenkanten an den Rändern der Aussparung 105 entsprechend des bei der Schwenkbewegung der Baueinheit überfahrenen Winkels zu gewährleisten.

Wie in den Figuren 14 und 15 gezeigt ist, ist der Teil des Gehäuses 112, in dem die Rastelemente 110, 111 angeformt sind, in Form von elastisch biegbaren Stegen 115 ausgebildet, die im entspannten Zustand in die Aussparungen 104, 105 des Beschlaggehäuses 101 hinein ragen.

Um in der Betriebsposition (Figur 15) ein Zurückweichen der mit den Rastelementen 110, 111 geformten Stege 115 ins Innere des Beschlaggehäuses 101 zu verhindern, ist an einer Stirnseite 113 der Stege 115 eine Nase 114 gebildet, die sich von dem Führungsriegel 51 weg erstreckt.

Die Figuren 16 und 17 zeigen nochmals den Führungsbeschlag 100 im eingebauten Zustand, wobei die Baueinheit hier in der Montageposition verrastet ist. In den Figuren 18, 19 und 26 ist der Führungsbeschlag 100 im eingebauten Zustand gezeigt, wobei die Baueinheit hier in der Betriebsposition verrastet ist. Gut zu erkennen sind hier der Führungsriegel 51 und der Mitnehmer 52, die in das Führungsprofil 7 hinein ragen.

Die Figuren 20 bis 22 zeigen den Führungsbeschlag 100 in Funktion mit einem in dem Führungsprofil 7 fest positionierten Aktivator 8, der beispielsweise mit Nägeln 9 an einer vorbestimmten Position im Führungsprofil 7 fixiert ist. Bei der in der Figur 20 gezeigten Position der Schiebetür 2 befindet sich die Schiebetür 2 in einer geöffneten Stellung. Der Mitnehmer 52 ist hier so verschwenkt, dass er den Aktivator 8 freigegeben hat und so die Schiebetür 2 entlang des Führungsprofils 7 freibeweglich bis zur maximalen Öffnungsposition verschoben werden kann. In Figur 21 ist die Schiebetür 2 soweit in Richtung ihrer Schließposition bewegt, dass der Aktivator 8 an dem Mitnehmer 52 anschlägt, der dann bei der Weiterbewegung der Schiebetür 2 in Richtung ihrer Schließposition den Mitnehmer 52 so verschwenkt, dass er den Aktivator 8 umgreift, dabei den Selbsteinzugsmechanismus sowie den Dämpfungsmechanismus auslöst und so die Schiebetür 2 schließlich selbsttätig und gedämpft in die in Figur 22 gezeigte Schließstellung führt.

Die Figuren 27 bis 31 zeigen eine weitere bevorzugte Ausführungsvariante eines erfindungsgemäßen Führungsbeschlages 200. Dieser Führungsbeschlag ist so ausgestaltet, dass das Gehäuse 211 der Baueinheit an das Beschlaggehäuse 201 anklappar ist. Dadurch kann im ausgeklappten Zustand des Gehäuses 211 die Schiebetür 2 bei der Montage in Richtung des Führungsprofils 7 verschwenkt werden, wobei der Führungsriegel 51 und der Mitnehmer 52 beim Einschwenken der Schiebetür 2 unter das Führungsprofil 7 direkt von diesem aufgenommen werden und dadurch das Gehäuse 211 der Baueinheit beim Erreichen der senkrechten Endposition der Schiebetür 2 vollständig in das Beschlaggehäuse 201 eingeklappt ist und damit der Führungsbeschlag 200 automatisch in seine Betriebsposition überführt ist. Dazu ist das Beschlaggehäuse 201 und das Gehäuse 211 über ein parallel zur Verschieberichtung x drehbares Drehgelenk 203 mit einem Drehzapfen 206, der in einem Drehlager 205 geführt ist und vorzugsweise mit einem oder mehreren Stegen 204 stabilisiert ist, aneinander montiert und über Rastnasen 207 und Rastaussparungen 213 in dem Gehäuse 211 der Baueinheit in der Betriebsposition verrastbar. Denkbar ist selbstverständlich auch die Anordnung der Rastaussparungen an dem Beschlaggehäuse und entsprechend der Rastnasen an dem Gehäuse der Baueinheit.

In den Figuren 32 bis 35 ist eine nochmals weitere Ausführungsvariante eines erfindungsgemäßen Führungsbeschlages 300 gezeigt. Hier wird das Gehäuse 306 der Baueinheit aus dem Beschlaggehäuse 301 herausgefahren, vorzugsweise durch Betätigung über eine aus einer Aussparung 303 des Beschlaggehäuses 301 herausstehenden Rändelschraube 304, die mit einem Gewinde eines an dem Gehäuse 306 der Baueinheit angeformten Steges 305 in Wirkverbindung steht und senkrecht zur Drehebene positionsfest in dem Beschlaggehäuse 301 gehalten ist, so dass sich die Baueinheit durch Verdrehen der Rändelschraube 304 aus dem Beschlaggehäuse 301 herausfährt oder in diesem versenkt wird.

Sämtliche Varianten des Beschlaggehäuses 101, 201, 301 sind gemäß einer vorteilhaften Ausführungsvariante spiegelsymetrisch geformt, so dass ein Einbau der Baueinheit variabel möglich ist.

Denkbar ist ebenso, das Führungsprofil 7 in der Schiebetür 2, 3 anzuordnen und den Führungsbeschlag 100, 200, 300 an einer Wand 4 oder einem Boden 5 des Schiebetürmöbels 1 anzuordnen.

### Bezugszeichen

- 1: Schiebetürmöbel
- 2: Schiebetür
- 3: Schiebetür
- 4: Wand
- 5: Boden
- 6: Laufschiene
- 7: Führungspröfil
- 8: Aktivator
- 9: Nagel
- 51: Führungsriegel
- 52: Mitnehmer
- 53: Stab
- 54: Dämpfungseinheit
- 55: Federelement
- 56: Kulisse
- 57: Kulissenende
- 100: Führungsbeschlag
- 101: Beschlaggehäuse
- 102: Bohrung
- 103: Schraube
- 104: Aussparung
- 105: Aussparung
- 106: Schwenkzapfen
- 107: Stirnseite
- 108: Öffnung
- 110: Rastelement
- 111: Rastelement
- 112: Gehäuse
- 113: Stirnseite
- 114: Nase
- 115: Steg
- 200: Führungsbeschlag
- 201: Beschlaggehäuse
- 202: Bohrung
- 203: Drehgelenk
- 204: Steg
- 205: Drehlager
- 206: Drehzapfen
- 207: Rastnase
- 211: Gehäuse
- 212: Öffnung
- 213: Rastaussparung
- 300: Führungsbeschlag
- 301: Beschlaggehäuse
- 302: Bohrung
- 303: Aussparung
- 304: Rändelschraube
- 305: Gewinde
- 306: Gehäuse
- x: Verschieberichtung

## Patentansprüche

1. Führungsbeschlag eines Schiebetürmöbels (1) mit mindestens einer entlang eines Führungsprofils (7) und einer Laufschiene (6) führbaren Schiebetür (2, 3), aufweisend ein an der Schiebetür (2, 3) angeordnetes Beschlaggehäuse (101, 201, 301), an dem ein in dem Führungsprofil (7) führbarer Führungsriegel (51) angeordnet ist, wobei der Führungsriegel (51) reversibel von einer Montageposition, bei der die Schiebetür (2, 3) hinderungsfrei unter das Führungsprofil (7) schwenkbar ist, in eine Betriebsposition, in der der Führungsriegel (51) in das Führungsprofil (7) hinein ragt, bewegbar und in der Betriebsposition verrastbar ist, **dadurch gekennzeichnet, dass** der Führungsbeschlag einen an dem Beschlaggehäuse (101, 201, 301) angeordneten, mit einer Dämpfungseinheit (54) und/oder einer Selbsteinzugseinheit gekoppelten Mitnehmer(52) aufweist, wobei die Dämpfungseinheit (54) und/oder die Selbsteinzugseinheit, der Mitnehmer (52) und der Führungsriegel (51) als Baueinheit ausgebildet sind, wobei die Baueinheit ein Gehäuse (112, 211, 306) aufweist, an dem der Führungsriegel (51) angeformt und die Dämpfungseinheit (54) und/oder die Selbsteinzugseinheit und der Mitnehmer (52) montiert sind und zumindest der Führungsriegel (51) und der Mitnehmer (52) reversibel von einer Montageposition, bei der die Schiebetür (2, 3) hinderungsfrei unter das Führungsprofil (7) schwenkbar ist, in eine Betriebsposition, in der der Führungsriegel (51) und der Mitnehmer (52) in das Führungsprofil (7) hinein ragen, bewegbar und in der Betriebsposition verrastbar sind.

2. Führungsbeschlag eines Schiebetürmöbels (1) mit mindestens einer auf einer Laufschiene (6) führbaren Schiebetür (2, 3) mit einem Führungsprofil (7), aufweisend ein an einer Wand (4) oder einem Boden (5) des Schiebetürmöbels (1) angeordnetes Beschlaggehäuse (101, 201, 301), an dem ein in dem Führungsprofil (7) führbarer Führungsriegel (51) angeordnet ist, wobei der Führungsriegel (51) reversibel von einer Montageposition, bei der die Schiebetür (2, 3) hinderungsfrei unter das Führungsprofil (7) schwenkbar ist, in eine Betriebsposition, in der der Führungsriegel (51) in das Führungsprofil (7) hinein ragt, bewegbar und in der Betriebsposition verrastbar ist, **dadurch gekennzeichnet, dass** der Führungsbeschlag einen an dem Beschlaggehäuse (101, 201, 301) angeordneten, mit einer Dämpfungseinheit (54) und/oder einer Selbsteinzugseinheit gekoppelten Mitnehmer (52) aufweist, wobei die Dämpfungseinheit (54) und/oder die Selbsteinzugseinheit der Mitnehmer (52) und der Führungsriegel (51) als Baueinheit ausgebildet sind, wobei die Baueinheit ein Gehäuse (112, 211, 306) aufweist, an dem der Führungsriegel (51) angeformt und die Dämpfungseinheit (54) und/oder die Selbsteinzugseinheit und der Mitnehmer (52) montiert sind und zumindest der Führungsriegel (51) und der Mitnehmer (52) reversibel von einer Montageposition, bei der die Schiebetür (2, 3) hinderungsfrei unter den Führungsriegel (51) und den Mitnehmer (52) schwenkbar ist, in eine Betriebsposition, in der der Führungsriegel (51) und der Mitnehmer (52) in das Führungsprofil (7) hinein ragen, bewegbar und in der Betriebsposition verrastbar sind.

3. Führungsbeschlag nach Anspruch 1 oder 2, **dadurch gekennzeichnet, dass** das Gehäuse (112) der Baueinheit schwenkbar an dem Beschlaggehäuse (101) angeordnet ist.

4. Führungsbeschlag nach Anspruch 3, **dadurch gekennzeichnet, dass** das Beschläggehäuse (101) Aussparungen (104, 105) aufweist und an dem Gehäuse (112) der Baueinheit in den Aussparungen (104, 105) verrastbare Rastelemente (110, 111) angeformt sind, wobei die Aussparungen (104, 105) und/oder die Rastelemente (110, 111) so positioniert sind, dass die Rastelemente (110, 111) einerseits in der Montageposition und andererseits in der Betriebsposition verrastbar sind.

5. Führungsbeschlag nach Anspruch 4, **dadurch gekennzeichnet, dass** eine dem Führungsriegel (51) abgewandte Stirnseite (113) des Rastelementes (110) mit einer sich von dem Führungsriegel (51) weg erstreckenden Nase (114) ausgebildet ist.

6. Führungsbeschlag nach Anspruch 1 oder 2, **dadurch gekennzeichnet, dass** das Gehäuse (211) der Baueinheit an das Beschlaggehäuse (201) anklappbar ist.

7. Führungsbeschlag nach Anspruch 6, **dadurch gekennzeichnet, dass** das Beschlaggehäuse (201) und das Gehäuse (211) über ein parallel zur Verschieberichtung drehbares Drehgelenk (203) aneinander montiert sind und über Rastnasen (207) und Rastaussparungen (213) in der Betriebsposition verrastbar sind.

8. Führungsbeschlag nach Anspruch 1 oder 2, **dadurch gekennzeichnet, dass** das Gehäuse (306) der Baueinheit aus dem Beschlaggehäuse (301) herausfahrbar ist.

9. Führungsbeschlag nach Anspruch 8, **dadurch gekennzeichnet, dass** das Beschlaggehäuse (301) eine Aussparung (303) aufweist, aus dem die Mantelfläche einer Rändelschraube (304) hervorsteht, wobei die Rändelschraube (304) auf einem Gewinde (305) eines an dem Gehäuse (306) der Baueinheit angeformten Steges verstellbar und senkrecht zur Drehebene positionsfest in dem Beschlaggehäuse (301) gehalten ist.

10. Führungsbeschlag nach einem der vorstehenden Ansprüche, **dadurch gekennzeichnet, dass** das Beschlaggehäuse (101, 201, 301) spiegelsymmetrisch geformt ist.

## Claims

1. A guide fitting of a piece of sliding door furniture (1), comprising at least one sliding door (2, 3) that can be guided along a guide profile (7) and a running rail (6), having a fitting housing (101, 201, 301) arranged on the sliding door (2, 3), on which a guide bolt (51) which can be guided in the guide profile (7) is arranged, wherein the guide bolt (51) can reversibly be moved from a mounting position in which the sliding door (2, 3) can be pivoted without obstruction under the guide profile (7) to an operating position in which the guide bolt (51) protrudes into the guide profile (7) and can be latched in the operating position, **characterized in that** the guide fitting comprises a driver (52) which is arranged on the fitting housing (101, 201, 301) and is coupled to a damping unit (54) and/or a self-retracting unit, wherein the damping unit (54) and/or the self-retracting unit, the driver (52) and the guide bolt (51) are formed as a modular unit, wherein the modular unit comprises a housing (112, 211, 306) on which the guide bolt (51) is integrally formed and the damping unit (54) and/or the self-retracting unit and the driver (52) are mounted, and at least the guide bolt (51) and the driver (52) can reversibly be moved from a mounting position in which the sliding door (2, 3) can be pivoted without obstruction under the guide profile (7) to an operating position in which the guide bolt (51) and the driver (52) protrude into the guide profile (7), and can be latched in the operating position.

2. A guide fitting of a piece of sliding door furniture (1), comprising at least one sliding door (2, 3) that can be guided on a running rail (6) with a guide profile (7), having a fitting housing (101, 201, 301) arranged on a wall (4) or a bottom (5) of the sliding door (2, 3), on which a guide bolt (51) which can be guided in a guide profile (7) is arranged, wherein the guide bolt (51) can reversibly be moved from a mounting position in which the sliding door (2, 3) can be pivoted without obstruction under the guide profile (7) to an operating position in which the guide bolt (51) protrudes into the guide profile (7), and can be latched in the operating position, **characterized in that** the guide fitting comprises a driver (52) which is arranged on the fitting housing (101, 201, 301) and is coupled to a damping unit (54) and/or a self-retracting unit, wherein the damping unit (54) and/or the self-retracting unit, the driver (52) and the guide bolt (51) are formed as a modular unit, wherein the modular unit comprises a housing (112, 211, 306) on which the guide bolt (51) is integrally formed and the damping unit (54) and/or the self-retracting unit and the driver (52) are mounted, and at least the guide bolt (51) and the driver (52) can reversibly be moved from a mounting position in which the sliding door (2, 3) can be pivoted without obstruction under the guide profile (7) to an operating position in which the guide bolt (51) and the driver (52) protrude into the guide profile (7), and can be latched in the operating position.

3. A guide fitting according to claim 1 or 2, **characterized in that** the housing (112) of the modular unit is pivotably arranged on the fitting housing (101).

4. A guide fitting according to claim 3, **characterized in that** the fitting housing (101) comprises recesses (104, 105) and latchable latching elements (110, 111) are integrally formed on the housing (112) of the modular unit in the recesses (104, 105), wherein the recesses (104, 105) and/or the latching elements (110, 111) are positioned in such a way that the latching elements (110, 111) can be latched in the mounting position on the one hand and in the operating position on the other hand.

5. A guide fitting according to claim 4, **characterized in that** a face side (113) of the latching element (110) which faces away from the guide bolt (51) is arranged with a lug (114) extending away from the guide bolt (51).

6. A guide fitting according to claim 1 or 2, **characterized in that** the housing (211) of the modular unit is foldable against the fitting housing (201).

7. A guide fitting according to claim 6, **characterized in that** the fitting housing (201) and the housing (211) are mounted on each other via a hinged joint (203) which is rotatable parallel to the direction of displacement and are latchable in the operating position via latching lugs (207) and latching recesses (213).

8. A guide fitting according to claim 1 or 2, **characterized in that** the housing (306) of the modular unit can be moved out of the fitting housing (301).

9. A guide fitting according to claim 8, **characterized in that** the fitting housing (301) comprises a recess (303) from which the jacket surface of a knurled screw (304) protrudes, wherein the knurled screw (304) is adjustably held on a thread (305) of a web integrally formed on the housing (306) of the modular unit and is held perpendicularly to the rotational plane in fixed position in the fitting housing (301).

10. A guide fitting according to one of the preceding claims, **characterized in that** the fitting housing (101, 201, 301) is shaped in a mirror-symmetrical way.

## Revendications

1. Ferrure de glissière d'un meuble à porte coulissante (1) avec au moins une porte coulissante (2, 3) pouvant être guidée le long d'un profilé de guidage (7) et d'un rail de glissière (6), présentant un boîtier de ferrure (101, 201, 301) disposé sur la porte coulissante (2, 3), sur lequel est disposée une barre de guidage (51) pouvant être guidée dans le profilé de guidage (7), laquelle barre de guidage (51) peut être déplacée de façon réversible d'une position de montage, dans laquelle la porte coulissante (2, 3) peut être basculée sans obstacle sous le profilé de guidage (7), à une position de service dans laquelle la barre de guidage (51) dépasse dans le profilé de guidage (7), et peut être enclenchée dans la position de service, **caractérisée en ce que** la ferrure de glissière présente un entraîneur (52) disposé sur le boîtier de ferrure (101, 201, 301) et couplé à une unité d'amortissement (54) et/ou à une unité de rétraction automatique, l'unité d'amortissement (54) et/ou l'unité de rétraction automatique, l'entraîneur (52) et la barre de guidage (51) étant conformés comme une même unité de construction, l'unité de construction présentant un boîtier (112, 211, 306) sur lequel la barre de guidage (51) est formée et l'unité d'amortissement (54) et/ou l'unité de rétraction automatique et l'entraîneur (52) sont montés et, au minimum, la barre de guidage (51) et l'entraîneur (52) pouvant être déplacés de façon réversible d'une position de montage, dans laquelle la porte coulissante (2, 3) peut être basculée sans obstacle sous le profilé de guidage (7), à une position de service dans laquelle la barre de guidage (51) et l'entraîneur (52) dépassent dans le profilé de guidage (7), et pouvant être enclenchés dans la position de service.

2. Ferrure de glissière d'un meuble à porte coulissante (1) avec au moins une porte coulissante (2, 3) pouvant être guidée sur un rail de glissière (6) et comportant un profilé de guidage (7), présentant un boîtier de ferrure (101, 201, 301) disposé sur une paroi (4) ou sur le fond (5) du meuble à porte coulissante (1), sur lequel une barre de guidage (51) pouvant être guidée dans le profilé de guidage (7) est disposée, la barre de guidage (51) pouvant être déplacée de façon réversible d'une position de montage, dans laquelle la porte coulissante (2, 3) peut être basculée sans obstacle sous le profilé de guidage (7), à une position de service dans laquelle la barre de guidage (51) dépasse dans le profilé de guidage (7), et pouvant être enclenchée dans la position de service, **caractérisée en ce que** la ferrure de glissière présente un entraîneur (52) disposé sur le boîtier de ferrure (101, 201, 301) et couplé à une unité d'amortissement (54) et/ou à une unité de rétraction automatique, l'unité d'amortissement (54) et/ou l'unité de rétraction automatique, l'entraîneur (52) et la barre de guidage (51) étant conformés comme une même unité de construction, l'unité de construction présentant un boîtier (112, 211, 306) sur lequel la barre de guidage (51) est formée et l'unité d'amortissement (54) et/ou l'unité de rétraction automatique et l'entraîneur (52) sont montés et, au minimum, la barre de guidage (51) et l'entraîneur (52) pouvant être déplacés de façon réversible d'une position de montage, dans laquelle la porte coulissante (2, 3) peut être basculée sans obstacle sous la barre de guidage (51) et l'entraîneur (52), à une position de service dans laquelle la barre de guidage (51) et l'entraîneur (52) dépassent dans le profilé de guidage (7), et pouvant être enclenchés dans la position de service.

3. Ferrure de glissière selon la revendication 1 ou 2, **caractérisée en ce que** le boîtier (112) de l'unité de construction est disposé de façon basculante sur le boîtier de ferrure (101).

4. Ferrure de glissière selon la revendication 3, **caractérisée en ce que** le boîtier de ferrure (101) présente des découpes (104, 105) et des éléments d'enclenchement (110, 111) qui peuvent s'enclencher dans les découpes (104, 105) sont formés sur le boîtier, les découpes (104, 105) et/ou les éléments d'enclenchement (110, 111) étant positionnés de telle façon que les éléments d'enclenchement (110, 111) puissent être enclenchés, d'une part, dans la position de montage et, d'autre part, dans la position de service.

5. Ferrure de glissière selon la revendication 4, **caractérisée en ce qu'**une face frontale (113) de l'élément d'enclenchement (110) tournée à l'opposé de la barre de guidage (51) est munie d'un bec (114) qui s'étend à partir de la barre de guidage (51).

6. Ferrure de glissière selon la revendication 1 ou 2, **caractérisée en ce que** le boîtier (211) de l'unité de construction peut être rabattu sur le boîtier de ferrure (201).

7. Ferrure de glissière selon la revendication 6, **caractérisée en ce que** le boîtier de ferrure (201) et le boîtier (211) sont montés l'un sur l'autre par l'intermédiaire d'une articulation pivotante (203) qui peut pivoter parallèlement au sens de translation et peuvent être enclenchés dans la position de service à l'aide de becs d'enclenchement (207) et de découpes d'enclenchement (213).

8. Ferrure de glissière selon la revendication 1 ou 2, **caractérisée en ce que** le boîtier (306) de l'unité de construction peut être sorti du boîtier de ferrure (301).

9. Ferrure de glissière selon la revendication 8, **caractérisée en ce que** la boîtier de ferrure (301) présente une découpe (303) par laquelle dépasse la surface d'enveloppe d'une vis moletée (304), laquelle vis moletée (304) peut être réglée sur un filetage (305) d'une barrette formée sur le boîtier (306) de l'unité de construction et retenue en position perpendiculairement au plan de rotation dans le boîtier de ferrure (301).

10. Ferrure de glissière selon l'une des revendications précédentes, **caractérisée en ce que** le boîtier de ferrure (101, 201, 301) est de forme symétrique en miroir.
